# EUROPÄISCHE PATENTSCHRIFT

(11) **EP 2 268 428 B1**
(45) Veröffentlichungstag und Bekanntmachung des Hinweises auf die Patenterteilung: **28.09.2011**
(21) Anmeldenummer: 09779946.4
(22) Anmeldetag: 25.06.2009
(51) Int. Cl.: B21D 28/02, E05C 3/36, E05B 47/02, E05B 51/02

(54) **VERRIEGELUNG EINES VERDREHBAREN TEILS**
LOCKING SYSTEM FOR A ROTATABLE PART
VERROUILLAGE D'UNE PARTIE ROTATIVE

(30) Priorität: 29.07.2008 DE 102008035395
(43) Veröffentlichungstag der Anmeldung: 05.01.2011
(73) Patentinhaber: Flamm AG, 52078 Aachen (DE)
(72) Erfinder: FLAMM, Frieder, 52223 Stolberg (DE)
(74) Vertreter: Kohlmann, Kai
(86) Internationale Anmeldenummer: PCT/EP2009/057965
(87) Internationale Veröffentlichungsnummer: WO 2010/012546

(56) Entgegenhaltungen:
- FR-A- 1 293 564
- GB-A- 191 003 516
- JP-A- 2002 002 968
- US-A- 3 010 750

## Beschreibung

Die Erfindung betrifft eine Verriegelung eines verdrehbaren Teils, wobei mit dem verdrehbaren Teil drehfest ein Zahnrad mit einer stirnseitigen und/oder axial wirksamen Verzahnung verbunden ist.

Insbesondere in Anordnungen in denen zwei gegeneinander verdrehbare Teile exakt zueinander ausgerichtet werden müssen besteht eine denkbare Möglichkeit zur Verriegelung darin, in ein mit dem verdrehbaren Teil verbundenes Stirnrad zwei jeweils mit separatem Drehantrieb verbundene Zahnräder eingreifen zu lassen, die das Stirnrad in der Verriegelungsposition verspannen.

Ferner ist aus der US 2494 754 A eine Verriegelung für Autotüren bekannt. Der Verriegelungsmechanismus umfasst ein an der Tür verschieblich gelagertes Zahnsegment, das in ein fahrzeugfest gelagertes Zahnrad mit Evolventenverzahnung eingreift, um die Tür zu verriegeln. Das Zahnrad kann bis in die Verriegelungsposition der Tür drehen und wird dort durch Kupplungsrollen gegen eine Rückdrehung gesperrt.

Die erste denkbare Lösung ist recht aufwendig und daher teuer, während die Türverriegelung für eine lagegenaue Ausrichtung von insbesondere zwei gegeneinander verdrehbaren Teilen nicht geeignet ist.

Die GB 03516 A offenbart eine Verriegelung eines verdrehbaren Teils, wobei mit einem verdrehbaren Teil drehfest eine Scheibe mit stirnseitig an der Scheibe über deren Umfang angeordneten, rechteckigen Einschnitten verbunden ist.

Am Umfang der Scheibe ist ein hin und her beweglicher Hebel mit einem rechteckigen Endstück angeordnet, das in die stirnseitig wirksamen rechteckigen Einschnitte zum Zweck der Verriegelung der Scheibe in Eingriff bringbar ist. Um die Scheibe in einer anderen Drehlage auf der Welle zu arretieren ist auf der Welle zusätzlich eine Ratsche angeordnet, an deren Hebel sich eine Sperrklinke mit einer Spitze befindet. Die Spitze der Sperrklinke greift zum Verdrehen der Scheibe zeitweilig mit Spiel in die rechteckigen Einschnitte der Scheibe ein. Das Spiel ist erforderlich, um das rechteckige Endstück zum Verdrehen der Scheibe zeitweilig außer Eingriff zu bringen.

Ausgehend von diesem Stand der Technik liegt der Erfindung die Aufgabe zu Grunde, eine konstruktiv einfache lagegenaue mechanische Verriegelung eines verdrehbaren Teils zu schaffen, bei der die Anzahl der Arretierungspositionen erhöht ist.

Diese Aufgabe wird dadurch gelöst, dass
über den Umfang des Zahnrades mehrere in Richtung der Drehachse und/oder parallel zur Drehachse des Zahnrades hin- und her bewegliche Zahnsegmente angeordnet sind,
- wobei die Zähne bzw. Zahnlücken von jedem Zahnsegment und dem Zahnrad spielfrei in Eingriff bringbar sind und
- wobei bezogen auf ein erstes in Eingriff bringbares Zahnsegment sämtliche weiteren, in Eingriff bringbaren Zahnsegmente jeweils um einen verschiedenen Bruchteil der Teilung von Zahnrad und Zahnsegment versetzt zu dem ersten Zahnsegment angeordnet sind.

Mit dem verdrehbaren Teil, z.B. einer Welle einer Stanzvorrichtung, ist drehfest ein Zahnrad mit einer stirnseitigen und/oder axial wirksamen Verzahnung verbunden. Über den Umfang des Zahnrades sind mehrere in Richtung der Drehachse und/oder parallel zur Drehachse des Zahnrades hin- und her bewegliche Zahnsegmente angeordnet, wobei die Zähne bzw. Zahnlücken von jedem Zahnsegment und Zahnrad spielfrei in Eingriff bringbar sind.

Um die Anzahl der Arretierungspositionen zu erhöhen sind über den Umfang des Zahnrades mehrere derartige Zahnsegmente angeordnet. Bezogen auf ein erstes in Eingriff bringbares Zahnsegment sind sämtliche weiteren in Eingriff bringbaren Zahnsegmente um einen unterschiedlichen Bruchteil der Teilung von Zahnrad bzw. Zahnsegment versetzt zu dem ersten in Eingriff bringbaren Zahnsegment angeordnet. Die Teilung des Zahnrades bzw. Zahnsegmentes bezeichnet den Abstand von einer Zahnflanke zur nächsten.

Jedes Zahnsegment erlaubt die Arretierung des Zahnrades und damit des verdrehbaren Teiles in einer der zähnezahl des Zahnrades entsprechenden Anzahl von Arretierungspositionen, wobei die versetzte Anordnung der einzelnen Zahnsegmente beispielsweise auf der Hälfte der Zahnteilung auf einem Viertel sowie einem Achtel der Zahnteilung erfolgt; damit ist eine Arretierung des drehbaren Teils in einer Vielzahl von Drehpositionen möglich.

Aufgrund eines flächigen Eingriffs der Zähne jedes Zahnsegmentes in die Zahnlücken des Zahnrades und umgekehrt ist die Arretierung im technischen Sinne spielfrei und damit lagegenau. Vorzugsweise berühren sich die Zahnflanken im Eingriffsbereich vollflächig. Das bei linienförmiger Berührung von Zahnflanken üblicherweise entstehende Spiel wird vermieden.

Die axial wirksame Verzahnung ist vorzugsweise eine Kronradverzahnung. Kronräder sind Zahnräder, deren Lauffläche in der Radfläche liegt.

Die Hin- und Herbewegung der einzelnen Zahnsegmente erfolgt jeweils mittels Linearantrieben. Es kommen sämtliche Antriebssysteme in Betracht, die zu einer translatorischen Bewegung des Zahnsegmentes in gerader Linie oder entlang eines anderen vorgegebenen Verlaufs führen. Vorzugsweise sind die Linearantriebe Hydraulik- oder Pneumatikzylinder, deren Antriebssteuerung auf die Steuerung des Drehantriebs für das verdrehbare Teil abgestimmt ist, um das Eingreifen des Zahnsegmentes in den vorgesehenen Arretierungspositionen des Zahnrades zu bewirken.

Um die Anzahl der Arretierungspositionen weiter zu erhöhen ist es darüber hinaus möglich, dass mehrere in die stirnseitige Verzahnung in Eingriff bringbare Zahnsegmente in Achsrichtung der Drehachse des Zahnrades nebeneinander und über den Umfang des Zahnrades um einen Bruchteil der Teilung zueinander versetzt angeordnet sind. In diesem Fall muss die stirnseitige Verzahnung des Zahnrades eine hinreichende Breite aufweisen, damit die parallel zueinander angeordneten Zahnsegmente sämtlich in das Zahnrad eingreifen können. Alternativ ist es jedoch auch möglich, die in Achsrichtung nebeneinander angeordneten Zahnsegmente durch Verschiebung des Zahnsegmentpakets in Achsrichtung dadurch zur Wirkung zu bringen, dass das jeweils in Eingriff zu bringende Zahnsegment mit der Stirnradverzahnung des Zahnrades fluchtet.

Alternativ oder zusätzlich können Zahnsegmente aus einem Paket von nebeneinander angeordneten Zahnsegmenten parallel zur Richtung der Drehachse des Zahnrades achsverschieblich und über den Umfang des Zahnrades um einen Bruchteil der Teilung zueinander versetzt ausgeführt sein und z.B. von oben in die Kronradverzahnung auf der Radfläche des Zahnrades eingreifen. In diesem Fall kann es sich empfehlen, in jeder Arretierungsposition zeitgleich zwei Zahnsegmente in der Kronradverzahnung zum Eingriff zu bringen, wobei die beiden Zahnsegmente um 180 Grad über den Umfang versetzt zueinander angeordnet sind. Hierdurch werden durch das Einsetzen des Zahnsegmentes auf das Zahnrad ausgeübte Drehmomente optimal kompensiert.

Wenn jedes Zahnsegment in Umfangsrichtung um die Drehachse des Zahnrades verstellbar ist, kann die Arretierposition weitgehend frei bestimmt werden; des weiterem lässt sich der Versatz zwischen mehreren Zahnsegmenten einstellen. Die Verstellung des Zahnrades schließt eine Festlegung in der gewählten Position ein.

Nachfolgend wird die Erfindung anhand eines in **Figur 1** dargestellten Ausführungsbeispiels näher erläutert:

Die Verriegelung 1 eines verdrehbaren Teils, beispielsweise einer Welle 2 einer Stanzvorrichtung mit verdrehbarem Stempel und verdrehbarer Matrize, ist drehfest mit einem Zahnrad 3 verbunden, das eine stirnseitige Verzahnung 4 aufweist.

Über den Umfang des Zahnrades 3 sind im Beispiel sechs in Richtung der Drehachse der Welle 2 hin- und her bewegliche Zahnsegmente 5 a-f angeordnet, von denen lediglich die Zahnsegmente 5a -c vollständig dargestellt sind. Die Zähne bzw. Zahnlücken von Zahnsegment 5 und Zahnrad 3 berühren sich bei Eingriff jedes Zahnsegmentes vollflächig, wie dies anhand des ersten, in Eingriff befindlichen Zahnsegmentes 5a erkennbar ist. Hierdurch wird die Welle 2 spielfrei in der in Figur 1 dargestellten ersten Arretierungsposition verriegelt.

Die über den Umfang des Zahnrades 3 im Uhrzeigersinn angeordneten weiteren Zahnsegmente 5 b - 5 f sind bezogen auf das erste in der Figur 1 in Eingriff befindliche zahnsegment 5a jeweils um einen verschieden Bruchteil 6 b - 6 f der Teilung 7 von Zahnrad bzw. Zahnsegment versetzt zu dem ersten Zahnsegment 5 a angeordnet.

Die Hin- und Herbewegung 8 der einzelnen Zahnsegmente 5a - 5f erfolgt beispielsweise mittels nicht dargestellter Hydraulikzylinder.

Jedes Zahnsegment 5a - 5f erlaubt die Arretierung des Zahnrades 3 und damit des verdrehbaren Teiles 2 in einer der Zähnezahl des Zahnrades entsprechenden Anzahl von Positionen, wobei die versetzte Anordnung der einzelnen Zahnsegmente 5a - 5f die Anzahl der Arretierungspositionen erhöht, und zwar jedes versetzte Zahnsegment 5a - 5f um die Anzahl der 60 er Grundteilung des Zahnrades 3.

Bei dem dargestellten Ausführungsbeispiel kann teilungsbedingt stets nur eines der Zahnsegmente 5a - 5f in Eingriff gebracht werden.

Insbesondere bei Eingriff der Zahnsegmente in eine Kronverzahnung, d.h. parallel zur Längsachse der in der Bildebene senkrecht verlaufenden Welle 2, ist es jedoch zweckmäßig, zwei gegenüberliegend angeordnete Zahnsegmente gleichzeitig in Eingriff zu bringen, die dann selbstverständlich keine teilungsversetzte Anordnung aufweisen dürfen.

## Patentansprüche

1. Verriegelung eines verdrehbaren Teils (2), wobei mit dem verdrehbaren Teil drehfest ein Zahnrad (3) mit einer stirnseitigen und/oder axial wirksamen Verzahnung (4) verbunden ist, **dadurch gekennzeichnet, dass**
über den Umfang des Zahnrades (3) mehrere in Richtung der Drehachse und/oder parallel zur Drehachse des Zahnrades hin- und her bewegliche Zahnsegmente (5a - 5f) angeordnet sind,
- wobei die Zähne bzw. Zahnlücken von jedem Zahnsegment (5a- 5f) und dem Zahnrad (3) spielfrei in Eingriff bringbar sind und
- wobei bezogen auf ein erstes in Eingriff bringbares Zahnsegment (5a) sämtliche weiteren, in Eingriff bringbaren Zahnsegmente (5b - 5f) jeweils um einen verschiedenen Bruchteil der Teilung (7) von Zahnrad (3) und Zahnsegment versetzt zu dem ersten Zahnsegment (5a) angeordnet sind.

2. Verriegelung nach Anspruch 1, **dadurch gekennzeichnet, dass** sich die Zahnflanken von Zahnsegment (5a - 5f) und Zahnrad (3) flächig berühren.

3. Verriegelung nach Anspruch 1 oder 2, **dadurch gekennzeichnet, dass** die Zähne bzw. Zahnlücken von jedem in Richtung der Drehachse des Zahnrades hin- und her beweglich angeordneten Zahnsegment (5a- 5f) mit der stirnseitig wirksamen Verzahnung (4) des Zahnrades (3) spielfrei in Eingriff bringbar sind.

4. Verriegelung nach einem der Ansprüche 1 bis 3, **dadurch gekennzeichnet, dass** die Zähne bzw. Zahnlücken von jedem parallel zur Drehachse des Zahnrades hin- und her beweglich angeordneten Zahnsegment mit der axial wirksamen Verzahnung (4) des Zahrades (3) spielfrei in Eingriff bringbar sind.

5. Verriegelung nach einem der Ansprüche 1 bis 4, **dadurch gekennzeichnet, dass** die axial wirksame Verzahnung (4) eine Kronradverzahnung ist.

6. Verriegelung nach einem der Ansprüche 1 bis 5, **dadurch gekennzeichnet, dass** die Hin- und Herbewegung (8) der einzelnen Zahnsegmente (5a - 5f) jeweils mittels Linearantrieben erfolgt.

7. Verriegelung nach Anspruch 6, **dadurch gekennzeichnet, dass** jeder Linearantrieb ein Hydraulik- oder Pneumatikzylinder ist.

8. Verriegelung nach einem der Ansprüche 1 bis 7, **dadurch gekennzeichnet, dass** mehrere in die stirnseitige Verzahnung (4) in Eingriff bringbare Zahnsegmente (5) in Achsrichtung der Drehachse des Zahnrades (3) nebeneinander und über den Umfang des Zahnrades (3) um einen Bruchteil der Teilung zueinander versetzt angeordnet sind.

9. Verriegelung nach einem der Ansprüche 1 bis 8, **dadurch gekennzeichnet, dass** mehrere in die axial wirksame Verzahnung in Eingriff bringbare Zahnsegmente (5) parallel zur Drehachse des Zahnrades (3) nebeneinander und über den Umfang des Zahnrades (3) um einen Bruchteil der Teilung zueinander versetzt angeordnet sind.

10. Verriegelung nach einem der Ansprüche 1 bis 9, **dadurch gekennzeichnet, dass** zwei gegenüberliegend angeordnete, keine teilungsversetzte Anordnung aufweisende Zahnsegmente (5) gleichzeitig in Eingriff bringbar sind.

11. Verriegelung nach einem der Ansprüche 1 bis 10, **dadurch gekennzeichnet, dass** jedes Zahnsegment (5) in Umfangsrichtung um die Drehachse des Zahnrades (3) verstellbar angeordnet ist.

## Claims

1. A locking system of a rotatable part (2), wherein a gear wheel (3) having a front-side and/or axially active tooth system (4) is connected to the rotatable part in a torque-proof manner, **characterised in that**
a plurality of toothed segments (5a-5f) which are movable to and fro in the direction of the axis of rotation and/or parallel to the axis of rotation of the gear wheel are arranged over the circumference of the gear wheel (3),
- wherein the teeth or tooth spaces of each toothed segment (5a-5f) and the gear wheel (3) can be brought into engagement without play and
- wherein in relation to a first toothed segment (5a) which can be brought into engagement, all the other toothed segments (5b-5f) which can be brought into engagement are each arranged offset by a different fraction of the pitch (7) of gear wheel (3) and toothed segment with respect to the first toothed segment (5a).

2. The locking system according to claim 1, **characterised in that** the tooth flanks of toothed segment (5a-5f) and gear wheel (3) contact each other two-dimensionally.

3. The locking system according to claim 1 or 2, **characterised in that** the teeth or teeth spaces of each toothed segment (5a-5f) arranged so that it can move to and fro in the direction of the axis of rotation of the gear wheel can be brought into engagement with the front-side active tooth system (4) of the gear wheel (3) without play.

4. The locking system according to any one of claims 1 to 3, **characterised in that** the teeth or teeth spaces of each toothed segment arranged so that it can move to and fro parallel to the axis of rotation of the gear wheel can be brought into engagement with the axially active tooth system (4) of the gear wheel (3) without play.

5. The locking system according to any one of claims 1 to 4, **characterised in that** the axially active tooth system (4) is a crown gear tooth system.

6. The locking system according to any one of claims 1 to 5, **characterised in that** the to and fro movement (8) of the ind-vidual toothed segments (5a-5f) is accomplished by means of linear drives.

7. The locking system according to claim 6, **characterised in that** each linear drive is a hydraulic or pneumatic cylinder.

8. The locking system according to any one of claims 1 to 7, **characterised in that** a plurality of toothed segments (5) which can be brought into engagement in the front-side tooth system (4) are arranged adjacent to one another in the axial direction of the axis of rotation of the gear wheel (3) and over the circumference of the gear wheel (3) offset to one another by a fraction of the pitch.

9. The locking system according to any one of claims 1 to 8, **characterised in that** a plurality of toothed segments (5) which can be brought into engagement in the axially active tooth system are arranged adjacent to one another parallel to the axis of rotation of the gear wheel (3) and over the circumference of the gear wheel (3) offset to one another by a fraction of the pitch.

10. The locking system according to any one of claims 1 to 9, **characterised in that** two toothed segments (5) which are arranged opposite to one another without any pitch offset can be brought into engagement.

11. The locking system according to any one of claims 1 to 10, **characterised in that** each toothed segment (5) is arranged adjustably about the axis of rotation of the gear wheel (3) in the circumferential direction.

## Revendications

1. Verrouillage d'une partie (2) rotative, une roue dentée (3) dotée d'une denture (4) côté avant et/ou efficace axialement étant reliée de façon solidaire en rotation à la partie rotative, **caractérisé**
**en ce que** plusieurs segments dentés (5a - 5f), pouvant faire des allers et retours en direction de l'axe de rotation et/ou parallèlement à l'axe de rotation de la roue dentée, sont disposés sur le pourtour de la roue dentée (3),
- les dents et/ou entredents de chaque segment dentée (5a - 5f) et de la roue dentée (3) pouvant s'emboîter sans jeu et
- tous les autres segments dentés (5b - 5f) pouvant s'emboîter étant disposés, par rapport à un premier segment denté (5a) pouvant s'emboîter, respectivement décalés d'une fraction différente de la division (7) de la roue dentée (3) et du segment denté par rapport au premier segment denté (5a).

2. Verrouillage selon la revendication 1, **caractérisé en ce que** les flancs de dent du segment denté (5a - 5f) et de la roue dentée (3) se touchent de manière plane.

3. Verrouillage selon la revendication 1 ou 2, **caractérisé en ce que** les dents et/ou entredents de chaque segment denté (5a - 5f) disposé de façon à pouvoir faire des allers et retours en direction de l'axe de rotation de la roue dentée peuvent s'emboîter sans jeu dans la denture (4) efficace côté avant de la roue dentée (3).

4. Verrouillage selon l'une quelconque des revendications 1 à 3, **caractérisé en ce que** les dents et/ou entredents de chaque segment denté disposé de pouvoir faire des aller et retour parallèlement à l'axe de rotation de la roue dentée peuvent s'emboîter sans jeu dans la denture (4) efficace axialement de la roue dentée (3).

5. Verrouillage selon l'une quelconque des revendications 1 à 4, **caractérisée en ce que** la denture (4) efficace axialement est une denture de roue de couronne.

6. Verrouillage selon l'une quelconque des revendications 1 à 5, **caractérisé en ce que** le mouvement d'aller et retour (8) des segments dentés (5a 5f) individuels s'effectue à chaque fois au moyen d'entraînements linéaires.

7. Verrouillage selon la revendication 6, **caractérisé en ce que** chaque entraînement linéaire est un vérin hydraulique ou un vérin pneumatique.

8. Verrouillage selon l'une quelconque des revendications 1 à 7, **caractérisé en ce que** plusieurs segments dentés (5) pouvant s'emboîter dans la denture (4) côté avant sont disposés les uns à côté des autres en direction de l'axe de rotation de la roue dentée (3) et décalés d'une fraction de la division les uns par rapport aux autres sur le pourtour de la roue dentée (3).

9. Verrouillage selon l'une quelconque des revendications 1 à 8, **caractérisé en ce que** plusieurs segments dentés (5) pouvant s'emboîter dans la denture efficace axialement sont disposés sont disposés les uns à côté des autres parallèlement à l'axe de rotation de la roue dentée (3) et décalés d'une fraction de la division les uns par rapport aux autres sur le pourtour de la roue dentée (3).

10. Verrouillage selon l'une quelconque des revendications 1 à 9, **caractérisé en ce que** deux segments dentés (5) disposés l'un en face de l'autre et ne présentant pas d'agencement décalé d'une division peuvent s'emboîter simultanément.

11. Verrouillage selon l'une quelconque des revendications 1 à 10, **caractérisé en ce que** chaque segment denté (5) est disposé de façon à pouvoir être déplacé dans le sens périphérique autour de l'axe de rotation de la roue dentée (3).
